# EUROPÄISCHE PATENTSCHRIFT

(11) **EP 0 056 216 B1**
(45) Veröffentlichungstag und Bekanntmachung des Hinweises auf die Patenterteilung: **20.03.1985**
(21) Anmeldenummer: 81730112.0
(22) Anmeldetag: 22.10.1981
(51) Int. Cl.: F24C 15/14

(54) **Abdeckung für Koch- oder Heizplatten, insbesondere für elektrische Koch- oder Heizplatten**
Cover for cooking or hot plates, in particular for electric plates
Couvercle pour plaques de cuisson ou plaques chauffantes notamment pour des plaques électriques

(30) Priorität: 23.10.1980 DK 4476/80
(43) Veröffentlichungstag der Anmeldung: 21.07.1982
(73) Patentinhaber: A/S IMERCO, DK-2600 Glostrup (DK)
(72) Erfinder: Dyrno, Finn, DK-9000 Aalborg (DK)
(74) Vertreter: Patentanwälte Wenzel & Kalkoff

## Beschreibung

Die Erfindung betrifft eine Abdeckung für Koch- oder Heizplatten mit einer mechanischen Thermosicherung, insbesondere für elektrische Koch- oder Heizplatten, die in einem Oberblech angeordnet sind, wobei die Heizplatte das Oberblech etwas überragt und die Abdeckung mit einer umgebogenen Kante versehen ist, die sich auf dem Oberblech oder auf den Seitenflächen der Kochplatte abstützt.

Die heute verwendeten Kochplattendeckel erfüllen in aller Regel nur den dekorativen Zweck, die mehr oder weniger schönen Kochplatten zu verbergen. Es kommt oft vor, dass eine Kochplatte und damit der Kochplattendeckel infolge technischen Fehlers oder durch Vergesslichkeit beheizt wird. Um dies zu vermeiden, ist bei einer bekannten Vorrichtung (DE-OS 24 42 578) eine temperaturansprechende mechanische und akustische Alarmvorrichtung mit einem mit einer vorgespannten Bimetallscheibe zusammenwirkenden Resonanzkörper vorgesehen, der als Abdeckung für die Kochplatte ausgebildet ist. Wenigstens Teile dieser Abdeckung müssen zu Eigenschwingungen neigen, so dass hinsichtlich des verwendbaren Materials besondere Auswahl- und Herstellungserfordernisse bestehen. Insbesondere verbietet sich die Verwendung von Aluminium oder Aluminiumlegierungen. Aber auch die Ausbildung des Bimetallkörpers sowie dessen Befestigung mit einer bestimmten Vorspannung komplizieren die Gesamtherstellung der Vorrichtung und beeinträchtigen die zuverlässige Funktion. Zudem besteht die Möglichkeit, dass die akustische Warnung in Abhängigkeit von einer bestimmten Temperatur und nur vorübergehend oder schwach auftritt.

Aufgabe der Erfindung ist es daher, eine Abdeckung für Koch- oder Heizplatten der eingangs genannten Art zu schaffen, bei der einer falschen Bedienung oder Fehlfunktion und den daraus resultierenden Umfällen mit einer herstellungstechnisch einfachen sowie einfach, zuverlässig und besonders wirksam arbeitenden Vorrichtung vorgebeugt wird.

Diese Aufgabe wird nach der Erfindung dadurch gelöst, dass die Thermosicherung so ausgebildet ist, dass die die Abdeckung infolge Wärmeeinwirkung von der Kochplatte anhebt und visuell den Erwärmungszustand der abgedeckten Kochplatte anzeigt.

Mit der so erfindungsgemässen.Thermosicherung erreicht man eine deutliche und visuelle Indikation, wenn die Kochplatte und der Kochplattendeckel warm sind. Die Vorrichtung ist einfach herstellbar und arbeitet aufgrund weniger sowie unkompliziert wirkender Teile besonders zuverlässig. Infolgedessen werden Verbrennungen. durch unbeabsichtigte Berührung des warmen Koch^{p}lattendeckels, Zerstörung der Koch- oder Heizplatte und des Deckels sowie Energieverluste einfach und wirksam vermieden.

Die Thermosicherung der Kochplattenabdekkung wird durch Erwärmung in Tätigkeit gesetzt. Sie hebt den Deckel von der Kochplatte an und gibt so sichtbar zu erkennen, dass der Deckel warm ist. Die Thermosicherung kann eine oder mehrere vorgespannte Federn umfassen, die z.B. durch eine Lötung mit niedrigem Fliesspunkt oder ein Schnappschloss aus Bimetall festgehalten werden, so dass die Federn bei einer bestimmten Temperatur freigegeben und wirksam werden.

Nach einer bevorzugten Ausgestaltung kann die Thermosicherung aus einer flachen Bimetallfeder bestehen, von der ein Ende mittels Schrauben, Nieten oder Punktschweissung an der Unterseite des Kochplattendeckels befestigt ist. Dadurch erreicht man, dass das Anheben der Abdekkung von der Kochplatte temperaturabhängig und die Reinigung der Unterseite des Deckels erleichtert wird.

Die schematische Zeichnung zeigt ein Ausführungsbeispiel eines Kochplattendeckels nach der Erfindung, und zwar
Fig.1 einen Kochplattendeckel mit einer Bimetallfeder als Thermosicherung, von unten gesehen,
Fig. 2 die Form einer Bimetallfeder und die Stellung des Kochplattendeckels bei Zimmerwärme, und
Fig. 3 die Form der Bimetallfeder und die Stellung des Heizplattendeckels im Erwärmungszustand.

Eine Kochplattenabdeckung bzw. ein Kochplattendeckel mit Thermosicherung nach der Erfindung besteht aus einem Metalldeckel 1, an dessen Unterseite eine flache Bimetallfeder 2 angebracht ist, deren eines Ende an dem Kochplattendeckel festgemacht und deren aktive Seite gegen den Kochplattendeckel gekehrt (gebogen) ist. Durch Erhitzung biegt sich das freie Ende der Bimetallfeder vom Kochplattendeckel weg und gegen die Kochplatte herab, wodurch sich der Kochplattendeckel anhebt, wie es Figur 3 zeigt.

In der gezeigten Ausführung ist nur eine Bimetallfeder benutzt, aber es besteht kein Hindernis, zwei oder mehr Bimetallfedern zu benutzen, ggf. mit verschiedenen Längen, Gestaltungen und Befestigungspunkten.

## Patentansprüche

1. Abdeckung für Koch- und Heizplatten mit einer mechanischen Thermosicherung, insbesondere für elektrische Koch- oder Heizplatten, die in einem Oberblech angeordnet sind, wobei die Kochplatte das Oberblech etwas überragt und die Abdeckung mit einer umgebogenen Kante versehen ist, die sich auf dem Oberblech oder auf den Seitenflächen der Kochplatte abstützt, dadurch gekennzeichnet, dass die Thermosicherung so ausgebildet ist, dass sie die Abdeckung (1) infolge Wärmeeinwirkung von der Kochplatte anhebt und visuell den Erwärmungszustand der abgedeckten Kochplatte anzeigt.

2. Abdeckung nach Anspruch 1, dadurch gekennzeichnet, dass die Thermosicherung mindestens eine vorgespannte Feder umfasst, die durch Wärmeeinwirkung freigegeben wird.

3. Abdeckung nach Anspruch 2, dadurch gekennzeichnet, dass mindestens eine Bimetallfeder (2) an ihr befestigt ist.

4. Abdeckung nach Anspruch 3, dadurch gekennzeichnet, dass die Bimetallfeder (2) an der Unterseite der Abdeckung (1) befestigt ist.

## Revendications

1. Cache-plaque pour plaques de cuisson ou plaques chauffantes incorporant une sécurité thermique mécanique, particulièrement pour plaques de cuisson ou plaques chauffantes électriques encastrées dans une table de tole dans laquelle elles font légèrement saillie, ce cache-plaque présentant un bord ourlé venant appuyer sur le dessus ou sur le tour de la plaque de cuisson, caractérisé en ce que la sécurité thermique est formée telle que, sous l'effet de la chaleur, elle soulève le cache-plaque (1 ) de sur la plaque de cuisson et indique que la plaque de cuisson couverte est chaude.

2. Cache-plaque selon revendication 1, caractérisé en ce que la sécurité thermique comporte au-moins un ressort prétendu se libérant sous l'action de la chaleur.

3. Cache-plaque selon revendication 2, caractérisé en ce qu'au-moins un ressort bi-métallique (2) y est fixé.

4. Cache-plaque selon revendication 3, caractérisé en ce que le ressort bi-métallique (2) est fixé sur la face intérieure du cache-plaque (1 ).

## Claims

1. Cover for cooking plates or hot-plates comprising a mechanical thermo-security device, in particular for electrical cooking plates or hotplates arranged in a top plate, the cooking plate slightly projecting beyond the top plate and the cover being provided with a rounded edge supporting on the top plate or in the lateral sides of the cooking plate, characterized in that the thermo-security device is so designed that under effect of heat it raises the cover (1) from the cooking plate and visually indicates the heating state of the the covered cooking plate.

2. Cover according to claim 1, characterized in that the thermo-security device comprises at least one biassed spring which is released by the effect of heat.

3. Cover according to claim 2, characterized in that at least one bimetallic spring (2) is attached to it.

4. Cover according to claim 3, characterized in that the bimetallic spring (2) is attached to the under side of the cover (1).
